# EUROPÄISCHE PATENTSCHRIFT

(11) **EP 0 855 257 B1**
(45) Veröffentlichungstag und Bekanntmachung des Hinweises auf die Patenterteilung: **16.08.2000**
(21) Anmeldenummer: 97122890.3
(22) Anmeldetag: 24.12.1997
(51) Int. Cl.: B27G 15/00

(54) **Zylinderkopfbohrer**
Drill with cylindrical head
Mèche avec tête cylindrique

(30) Priorität: 24.01.1997 DE 19702423
(43) Veröffentlichungstag der Anmeldung: 29.07.1998
(73) Patentinhaber: FAMAG-WERKZEUGFABRIK FRIEDRICH AUG. MÜHLHOFF, D-42855 Remscheid (DE)
(72) Erfinder: Pomp, Thomas, 42855 Remscheid (DE)
(74) Vertreter: Heim, Johann-Ludwig, Dipl.-Ing.

(56) Entgegenhaltungen:
- DE-A- 2 842 423
- DE-C- 4 115 030
- DE-U- 29 701 161
- US-A- 5 499 667

## Beschreibung

Die Erfindung betrifft einen Zylinderkopfbohrer, beispielsweise Forstner-Bohrer, Kunstbohrer oder dergleichen, mit einer im wesentlichen diametral sich über den gesamten Kreisquerschnitt der Bohrkopfes erstreckender, Freischnittflächen aufweisender Hauptschneide mit Zentrierspitze und mit sich an die Hauptschneide anschließenden, zum Rand hin offenen, den Bohrkopf schräg durchdringenden Spankanälen, wobei sich an jedem Ende der Hauptschneide eine mit der Umfangslinie des Bohrkopfes zusammenfallende Vorschnittkante zur lediglichen Führung des Bohrers anschließt, welche Vorschnittkante bis zum Rand des jeweils anderen Spankanals reicht und welche die Randkante einer im wesentlichen zylindrisch gekrümmten Mantelwand des Bohrkopfes ist.

Derartige Zylinderkopfbohrer sind bekannt. So ist beispielsweise in der DE-PS 41 15 030 ein einstückig aus Vollmaterial herausgearbeiteter Zylinderkopfbohrer mit einem von einem Einspannschaft getragenen Bohrkopf angegeben, welcher mit einer Zentrierspitze und zwei Umfangsschneiden mit zwei etwa radial verlaufenden Hauptschneiden versehen ist. Den zwei Hauptschneiden sind Spankanäle zugeordnet, die zur Umfangsfläche und zur rückwärtigen Stirnfläche des Bohrkopfes hin offen sind. Jeder Spankanalgrund ist bogenförmig gerundet und geht stufenlos sowohl in die Spanfläche der zugeordneten Hauptschneide als auch in die, dieser Spanfläche gegenüberliegende Spankanalseitenwand über. Weiter sind sogenannte Ringlochschneider bekannt, welche zur Spanabfuhr mantelaußenwandig des Bohrkopfes Spankanäle aufweisen.

Im Hinblick auf den zuvorbeschriebenen Stand der Technik wird eine technische Problematik der Erfindung darin gesehen, einen gattungsgemäßen Zylinderkopfbohrer derart verbessert auszugestalten, daß sich der Bohrkopf beim Bohren weniger erwärmt.

Diese Problematik ist zunächst und im wesentlichen beim Gegenstand des Anspruches 1 gelöst, wobei darauf abgestellt ist, daß die ansonsten glattwandige Mantelwandung durch radiale Ausbuchtungen unterbrochen ist. Durch diese radialen Ausbuchtungen werden Freiräume geschaffen, welche zur Kühlung des Bohrkopfes dienen. Die Spanabfuhr erfolgt in bekannter Weise über die zentral im Bohrkopf angeordneten Spankanäle. Im Gegenteil zu den erwähnten Ringlochschneidern dienen die radialen Ausbuchtungen in der Mantelwand des Bohrkopfes nicht zur Spanabfuhr. So können diese Ausbuchtungen beispielsweise stirn- und rückseitig des Bohrkopfes, in Axialrichtung betrachtet, geschlossene Freiräume ausbilden. Bevorzugt wird eine Ausgestaltung, bei welcher die Ausbuchtungen Mantelwandvertiefungen sind. Durch diese Mantelwandvertiefungen sind die zur Kühlung des Bohrkopfes beim Bohren gewünschten Freiräume geschaffen. Diese Mantelwandvertiefungen können in Form von Einprägungen oder Ausfräsungen gebildet sein. Erfindungsgemäß ist vorgesehen, daß die Mantelwandvertiefungen zur Achse parallel oder zur Achse geneigte Nuten ausbilden. Diese Nuten können beispielsweise mittels eines Fingerfräsers oder dergleichen aus der ansonsten glattwandigen Mantelwandung herausgearbeitet sein. Dadurch bedingt, daß die Mantelwandvertiefungen lediglich zur Kühlung des Bohrkopfes dienen, können diese auch parallel zur Drehachse des Zylinderkopfbohrers ausgerichtet sein. Bevorzugt wird jedoch eine Ausgestaltung, bei welcher die gebildeten Nuten geneigt zur Bohrachse verlaufen.

Weiter wird vorgeschlagen, daß die Nuten einen Rechteck- oder Kreisbogenquerschnitt besitzen. Weiter wird vorgeschlagen, daß die Nuten beiderrandseitig offen sind. Der Erfindung zufolge kann der Zylinderkopfbohrer in einem Arbeitsgang einstückig aus Vollmaterial herausgearbeitet werden. Die zur Wärmeabfuhr des Bohrkopfes dienenden Nuten werden hierbei bevorzugt ausgefräst. Weiter ist vorgesehen, daß der die Vorschnittkante ausbildende, bogenförmig verlaufende Vorschneider eine keilförmige Querschnittsform besitzt, die von einer rückseitig der Mantelwand liegenden Hohlfläche ausgebildet ist. Die erfindungsgemäßen Mantelwandvertiefungen erstrecken sich bevorzugt bis in die Vorschnittkante, womit durch die keilförmige Querschnittsform des bogenförmig verlaufenden Vorschneiders zahnartige Vorschneidersegmente freigeschnitten werden. Durch die zahnlükkenartige Struktur der Vorschnittkante wird gleichfalls einer Erwärmung des Bohrkopfes beim Bohren entgegengewirkt. Weiter ist es vorteilhaft, daß die Freischnittflächen der Hauptschneide Ebenen sind, die im wesentlichen rechtwinklig die jeweilige Hohlfläche schneiden. In diese Freischnittflächen münden die eingangs erwähnten Spankanäle des Zylinderkopfbohrers. In einer vorteilhaften Weiterbildung ist vorgesehen, daß die Vorschnittkante im Bereich zwischen zwei benachbarten Nuten einen Freischnitt besitzt. Die zahnlückenartige Vorschnittkante setzt, bedingt durch diese Ausbildung beim Bohrvorgang, lediglich punktweise auf das zu bearbeitende Werkstück auf. Durch den gewählten Freischnitt im Bereich eines zwischen zwei benachbarten Nuten freigeschnittenen Vorschnittzahnes ist zum einen eine verbesserte Schneideigenschaft im Bereich der Vorschnittkante und zum anderen eine geringere Erwärmung gegeben. In einer alternativen Ausgestaltung des Erfindungsgegenstandes ist vorgesehen, daß die Ausbuchtungen von radial vorstehenden Zahnabschnitten von Einzelzähnen ausgebildet sind. Diese Einzelzähne sind mantelaußenwandig des Bohrkopfes angeordnet und bilden die Vorschnittkante. Durch die radial vorstehende Anordnung der einzelnen Zähne sind zwischen diesen bevorzugt axial ausgerichtete Freiräume geschaffen. Hierzu ist weiter vorgesehen, daß die einzelnen Zähne aus Hartmaterial bestehen und in Aufnahmetaschen des Bohrkopfes mit radialem und axialem Überstand eingelötet sind. Der Zylinderkopfbohrer wird demzufolge in aufeinanderfolgenden Arbeitsgängen hergestellt. Zunächst wird der Bohrkopf mit seiner Hauptschneide und den den Bohrkopf schräg durchdringenden Spankanälen einstückig aus Vollmaterial herausgearbeitet. Hiernach erfolgt ein Einsetzen und Verlöten von Einzelzähnen in Aufnahmetaschen, die in die zylindrisch gekrümmte Mantelwand eingearbeitet sind. Die Aufnahmetaschen sind derart bemessen, daß die eingesetzten Einzelzähne sowohl mit radialem als auch mit axialem Überstand an dem Bohrkopf fixiert sind. Durch den axialen Überstand ist die Vorschnittkante gebildet. Durch den radialen Überstand der Einzelzähne ist zwischen zwei benachbarten Einzelzähnen ein Freiraum geschaffen. Die ansonsten glattwandige Mantelwandung des Bohrkopfes ist somit durch die hervorstehenden Einzelzähne unterbrochen. Dies hat eine geringere Erwärmung des Bohrkopfes während des Bohrvorganges zur Folge. Schließlich erweist es sich als vorteilhaft, daß die Aufnahmetaschen einen schwalbenschwanzförmigen Einsteckquerschnitt für jeweils einen Einzelzahn besitzen. Durch diese Maßnahme ist in einfachster Weise eine Vorfixierung der Einzelzähne an dem Bohrkopf gegeben, dies ohne weitere Befestigungsmittel in Form von Drähten oder dergleichen. Die Einzelzähne weisen einen dem Aufnahmetaschenquerschnitt entsprechenden Querschnitt auf, wobei nach Einstecken eines Einzelzahnes dieser mit Wandabstand in der Aufnahmetasche einliegt. In den so gebildeten Zwischenraum kann nach einem Erwärmen des vormontierten Bohrers das verwendete Silberlot zur endgültigen Fixierung der Einzelzähne einfließen.

Nachfolgend ist die Erfindung anhand der beigefügten Zeichnung, welche jedoch lediglich mehrere Ausführungsbeispiele darstellt, näher erläutert. Es zeigt:
- Fig. 1: einen erfindungsgemäßen Zylinderkopfbohrer in Form eines Forstner-Bohrers, in perspektivischer Darstellung eine erste Ausführungsform betreffend;
- Fig. 2: den Forstner-Bohrer gemäß Fig. 1 in einer Seitenansicht;
- Fig. 3: den Forstner-Bohrer gemäss Fig. 1 in einer Stirnansicht;
- Fig. 4: den Längsschnitt durch den Forstner-Bohrer gemäß der Linie IV-IV in Fig. 3;
- Fig. 5: einen erfindungsgemäßen Forstner-Bohrer in einer Seitenansicht, eine zweite Ausführungsform betreffend;
- Fig. 6: die Stirnansicht auf den Forstner-Bohrer gemäß der Ausführungsform in Fig. 5;
- Fig. 7: den Längsschnitt durch den Forstner Bohrer gemäß der Linie VII-VII in Fig. 6;
- Fig. 8: in einer dritten Ausführungsform die Seitenansicht auf einen mit Einzelzähnen bestückten Forstner-Bohrer;
- Fig. 9: die Stirnansicht auf den Forstner-Bohrer gemäß der Ausführungsform in Fig. 8;
- Fig. 10: den Längsschnitt durch den Forstner Bohrer gemäß der Linie X-X in Fig. 9.

Dargestellt und beschrieben ist zunächst mit Bezug zu Fig. 1 ein als Forstner-Bohrer ausgebildeter Zylinderkopfbohrer 1, welcher sich im wesentlichen aus einem Einspannschaft 2 und einem von diesem getragenen Bohrkopf 3 zusammensetzt. Letzterer ist im wesentlichen zylindrisch ausgebildet und besitzt eine im wesentlichen diametral sich über den gesamten Kreisquerschnitt erstreckende Hauptschneide 4 mit einer Zentrierspitze 5.

Die Hauptschneide 4 ist durch die Zentrierspitze 5 unterbrochen, wobei sich jedem Hauptschneidenabschnitt 4' und 4'' ein zur Außenwandung 6 des Bohrkopfes 3 hin offener, den Bohrkopf 3 schräg durchdringender Spankanal 7 anschließt.

Jedem mantelwandaußenseitigen Ende der Hauptschneide 4 schließt sich eine mit der Umfangslinie des Bohrkopfes 3 zusammenfallende Vorschnittkante 8 an, welche zur Führung des Bohrers 1 dient. Jede Vorschnittkante 8 reicht, von dem Ende der Hauptschneide 4 ausgehend, bis zum Rand des jeweils anderen Spankanales 7. Bedingt durch die im wesentlichen zylindrische Ausgestaltung des Bohrkopfes 3 ergeben sich somit zylindrisch gekrümmte Vorschnittkanten 8.

Rückseitig der Mantelwand 6 ist, jeweils zugeordnet einer Vorschnittkante 8, eine Hohlfläche 9 ausgebildet. Hieraus ergibt sich jeweils ein, die Vorschnittkante 8 ausbildender, bogenförmig verlaufender Vorschneider 10 mit einer keilförmigen Querschnittsform (vgl. hierzu Fig. 4).

Die Hauptschneide 4 bzw. die Hauptschneidenabschnitte 4' und 4'' besitzen Freischnittflächen 11, welche eben und stufenlos bis zur Hohlfläche 9 des jeweils in Drehrichtung nachfolgenden Vorschneiders 10 verlaufen, wobei die Freiflächen 11 gegenüber einer Querebene des Bohrkopfes 3 um je einen Winkel von ca. 30° geneigt sind.

Die Spankanäle 7 weisen einen bogenförmig gerundeten Spankanalgrund auf. Der bogenförmige Spankanalgrund ragt hierbei bis in die Freifläche 11 des jeweils anderen Hauptschneidenabschnittes hinein.

Die Ebenen der Freischnittflächen 11 schneiden im wesentlichen die jeweilige Hohlfläche 9 in einem rechten Winkel.

Die ansonsten glattwandige Mantelwand 6 ist in dem in den Fig. 1 bis 4 gezeigten ersten Ausführungsbeispiel durch im Querschnitt kreisbogenförmige Nuten 12 unterbrochen. Hierdurch sind radiale Ausbuchtungen 13 ausgeformt, welche in diesem ersten Ausführungsbeispiel Mantelwandvertiefungen bilden.

Die Nuten 12 werden beispielsweise vermittels eines Fingerfräsers oder dergleichen in die Mantelwand 6 eingearbeitet, wobei die Ausrichtung der Nuten 12 so gewählt sein kann, daß diese parallel zur Bohrerachse x-x verlaufen. Wie aber insbesondere in Fig. 2 zu erkennen, wird eine Ausrichtung bevorzugt, bei welcher die Nuten 12 geneigt zur Achse x-x ausrichtet sind. In dem gezeigten Ausführungsbeispiel ist hier ein Winkel Alpha von ca. 20° gewählt.

Die Nuten 12 sind beiderrandseitig offen ausgebildet, das heißt, sie erstrecken sich über die in Achsrichtung betrachtete gesamte Bohrerkopfhöhe, womit sich aufgrund der im Querschnitt keilförmigen Ausbildung der Vorschneider 10 vereinzelte, zahnartige Vorschneidersegmente 14 ausbilden. Im Bereich der Durchdringung von Nuten 12 und Vorschneidern 10 ergeben sich eulipsenartige Freischnitte 15.

Weiter ist jede Vorschnittkante 8 im Bereich zwischen zwei benachbarten Nuten 12, das heißt im Bereich eines Vorschneidersegmentes 14, mit einem Freischnitt 16 versehen, womit die Vorschnittkanten 8 lediglich punktuell das zu bearbeitende Werkstück berühren.

Durch die in dia Mantelwand 6 eingearbeiteten Nuten 12 wird der vorteilhafte Effekt erzielt, daß sich der Forstner-Bohrer 1 beim Bohren weniger erwärmt. Weiter wirkt sich diesbezüglich auch die Vereinzelung von Vorschneidersegmenten 14, welche bevorzugt noch mit Freischnitten 16 versehen sind, vorteilhaft auf die Wärmeentwicklung aus.

In den Fig. 5 bis 7 ist in einer zweiten Ausführungsform ein Forstner-Bohrer 1 dargestellt, welcher gleich dem ersten Ausführungsbeispiel mit Ausbuchtungen 13 in Form von Nuten 12 im Bereich der Mantelwandung 6 versehen ist. Hier ist jedoch eine im wesentlichen rechteckige Querschnittform der Nuten 12 gewählt. Weiter sind die Nuten 12 parallel zur Bohrerachse x-x ausgerichtet.

Auch diese Nuten 12 sind beiderrandseitig offen ausgebildet, womit sich wiederum im Bereich der Vorschnittkanten 8 vereinzelte, zahnartige Vorschneidersegmente 14 ausbilden. Auch hier werden, bedingt durch die im Querschnitt keilförmige Ausbildung der Vorschneider 10, Freischnitte 15 gebildet.

In den beiden zuvorbeschriebenen Ausführungsbeispielen sind die Ausbuchtungen 13 bzw. Nuten 12 jeweils durchgehend, das heißt beiderrandseitig offen, ausgebildet. Es sind jedoch auch Ausführungen denkbar, bei welchen die Ausbuchtungen 13 einseitig oder beidseitig geschlossen ausgebildet sind. Die Ausbuchtungen 13 bzw. Nuten 12 dienen lediglich zur Verringerung der Wärmeentwicklung im Bereich des Bohrkopfes 3 und nicht zu Spanabfuhr. Letztere erfolgt über die im wesentlichen zentral angeordneten Spankanäle 7. Hierdurch bedingt, kann die Ausformung und Ausrichtung der Ausbuchtungen 13 frei gewählt werden.

Ein drittes Ausführungsbeispiel der erfindungsgemäßen Lösung ist in den Fig. 8 bis 10 dargestellt. Entgegen den zuvorbeschriebenen Ausführungsbeispielen ist hier die Mantelwand 6 des Bohrkopfes 3 nicht von nutartigen Ausbuchtungen unterbrochen. Vielmehr ist die Ausbildung hier so gewählt, daß die Ausbuchtungen 13 von radial vorstehenden Zahnabschnitten von Einzelzähnen 17 gebildet sind. Demzufolge ist die Mantelwand 6 nicht von Vertiefungen sondern von Vorsprüngen unterbrochen.

Die Einzelzähne 17 bestehen aus einem Hartmaterial und sind aufgenommen in Aufnahmetaschen 18 des Bohrkopfes 3.

Die Aufnahmetaschen 18 sind im radialen Außenbereich der Vorschneider 10 zur Mantelaußenwandung und zur Stirnfläche des Bohrkopfes 3 hin offen ausgebildet und besitzen einen schwalbenschwanzförmigen Einsteckquerschnitt. Die Einzelzähne 17 weisen einen dem Einsteckquerschnitt der Aufnahmetaschen 18 angepaßten Querschnitt auf. Die axiale Länge und die radiale Tiefe einer jeden Aufnahmetasche 18 ist so gewählt, daß ein eingesteckter Einzelzahn 17 mit radialem Überstand a und axialem Überstand b gehaltert ist.

Durch die schwalbenschwanzförmigen Querschnitte ist eine Vormontage ermöglicht. Hierzu werden die Einzelzähne 17 in die entsprechenden Aufnahmetaschen 18 der die Vorschneider 10 bildenden Mantelwand 6 eingesteckt. Hiernach wird die vormontierte Einheit erwärmt, womit ein die Verbindung letztlich herstellendes Silberlot in die Zwischenräume zwischen Einzelzahnwandung und Aufnahmetaschenwandung einfließen kann.

Die so an dem Bohrkopf 3 fixierten Einzelzähne 17 bilden zusammen die lediglich der Führung des Bohres 1 dienenden Vorschneider 10.

Bedingt durch den radialen Überstand a ergeben sich zwischen zwei benachbarten Einzelzähnen 10 radiale Freizonen 19, welche dem gleichen Zwecke dienen wie die Nuten 12 der beiden zuvorbeschriebenen Ausführungsbeispielen. Die gebildeten Freizonen 19 wirken sich hinsichtlich der Wärmeentwicklung des Bohrkopfes 3 beim Bohrvorgang positiv aus. Dieser Effekt wird noch dadurch unterstützt, daß die als Vorschneider dienenden Einzelzähne 17 stirnseitig ausgespitzt ausgebildet sind und somit einen Vorschneider bilden, welcher lediglich punktartig auf das zu bearbeitende Werkstück trifft.

## Patentansprüche

1. Zylinderkopfbohrer (1), beispielsweise Forstner-Bohrer, Kunstbohrer oder dergleichen mit einer im wesentlichen diametral sich über den gesamten Kreisquerschnitt des Bohrkopfes (3) erstreckender, Freischnittflächen (11) aufweisender Hauptschneide (4) mit Zentrierspitze (5) und mit sich an der Hauptschneide (4) anschließenden, zum Rand hin offenen, den Bohrkopf (3) schräg durchdringenden Spankanälen (7), wobei sich an jedem Ende der Hauptschneide (4) eine mit der Umfangslinie des Bohrkopfes (3) zusammenfallende Vorschnittkante (8) zur lediglichen Führung des Bohrers (1) anschließt, welche Vorschnittkante (8) bis zum Rand des jeweils anderen Spankanales (7) reicht und welche die Randkante einer im wesentlichen zylindrisch gekrümmten Mantelwand (6) des Bohrkopfes (3) ist, dadurch gekennzeichnet, daß die ansonsten glattwandige Mantelwand (6) durch radiale Ausbuchtungen (13) unterbrochen ist.

2. Zylinderkopfbohrer nach Anspruch 1, dadurch gekennzeichnet, daß die Ausbuchtungen (13) Mantelwandvertiefungen sind.

3. Zylinderkopfbohrer nach einem oder mehreren der vorhergehenden Ansprüche, dadurch gekennzeichnet, daß die Mantelwandvertiefungen zur Achse parallel oder zur Achse geneigte Nuten (12) bilden.

4. Zylinderkopfbohrer nach einem oder mehreren der vorhergehenden Ansprüche, dadurch gekennzeichnet, daß die Nuten (12) einen Rechteck- oder Kreisbogenquerschnitt besitzen.

5. Zylinderkopfbohrer nach einem oder mehreren der vorhergehenden Ansprüche, dadurch gekennzeichnet, daß die Nuten (12) beiderrandseitig offen sind.

6. Zylinderkopfbohrer nach einem oder mehreren der vorhergehenden Ansprüche, dadurch gekennzeichnet, daß der die Vorschnittkante (8) ausbildende, bogenförmig verlaufende Vorschneider (10) eine keilförmige Querschnittsform besitzt, die von einer rückseitig der Mantelwand (6) liegenden Hohlfläche (9) ausgebildet ist.

7. Zylinderkopfbohrer nach einem oder mehreren der vorhergehenden Ansprüche, dadurch gekennzeichnet, daß die Freischnittflächen (11) der Hauptschneide (4) Ebenen sind, die im wesentlichen rechtwinklig die jeweilige Hohlfläche (9) schneiden.

8. Zylinderkopfbohrer nach einem oder mehreren der vorhergehenden Ansprüche, dadurch gekennzeichnet, daß Vorschnittkante (8) im Bereich zwischen zwei benachbarten Nuten (12) einen Freischnitt (16) besitzt.

9. Zylinderkopfbohrer nach einem oder mehreren der vorhergehenden Ansprüche, dadurch gekennzeichnet, daß die Ausbuchtungen (13) von radial vorstehenden Zahnabschnitten von Einzelzähnen (17) ausgebildet sind.

10. Zylinderkopfbohrer nach einem oder mehreren der vorhergehenden Ansprüche, dadurch gekennzeichnet, daß die Einzelzähne (17) aus Hartmaterial bestehen und in Aufnahmetaschen (18) des Bohrkopfes (3) mit radialem (a) und axialem Überstand (b) eingelötet sind.

11. Zylinderkopfbohrer nach einem oder mehreren der vorhergehenden Ansprüche, dadurch gekennzeichnet, daß die Aufnahmetaschen (18) einen schwalbenschwanzförmigen Einsteckquerschnitt für jeweils einen Einzelzahn (17) besitzen.

## Claims

1. A cylindrical boring tool (1), for example a Forstner boring tool, special-purpose boring tool (Kunstbohrer) or the like, with a main cutting edge (4) having a centring point and extending essentially diametrically across the entire circular cross-section or the boring head (3), such main cutting edge (4) having clearance surfaces (11) and, adjacent to it, chip flutes (7) which are open towards the outer periphery of the boring head (3) and extending obliquely through the latter, wherein each end of the main cutting edge (4) is adjacent to a precutting edge coinciding with the circumference of the boring head (3), which merely serves for guiding the boring tool (1), such precutting edge (8) extending to the end of the opposite chip flute (7) and constituting the peripheral edge of an essentially cylindrically curved outer wall (6) of the boring head (3), characterized in that the otherwise smooth surface of the outer wall (6) is interrupted by radial throats (13).

2. A cylindrical boring head as claimed in claim 1, characterized in that the throats (13) are recesses in the outer wall.

3. A cylindrical boring head as claimed in one or more of the foregoing claims, characterized in that the recesses in the outer wall form grooves (12) which are parallel to the axis or angled with respect to the axis.

4. A cylindrical boring head as claimed in one or more of the foregoing claims, characterized in that the grooves (12) have a rectangular or part-circular cross-section.

5. A cylindrical boring head as claimed in one or more of the foregoing claims, characterized in that the grooves (12) are open at both ends.

6. A cylindrical boring head as claimed in one or more of the foregoing claims, characterized in that the arcuate precutter (10) forming the precutting edge (8) has a wedge-shaped cross-section formed by a recessed or hollow surface (6) located at the rear of the outer wall (6).

7. A cylindrical boring head as claimed in one or more of the foregoing claims, characterized in that the clearance surfaces (11) of the main cutting edge (4) are planes intersecting the respective recessed or hollow surface (9) at essentially right angles.

8. A cylindrical boring head as claimed in one or more of the foregoing claims, characterized in that the precutting edge (8) is provided with a relief (16) between two adjacent grooves (12).

9. A cylindrical boring head as claimed in one or more of the foregoing claims, characterized in that the throats (13) are formed by radially projecting tooth portions of individual teeth (17).

10. A cylindrical boring head as claimed in one or more of the foregoing claims, characterized in that the individual teeth (17) are made of a cemented carbide material and are soldered in place within locating pockets (18) in the boring head (3) with a radial projection (a) and an axial projection (b).

11. A cylindrical boring head as claimed in one or more of the foregoing claims, characterized in that the locating pockets (18) have a dovetail-shaped cross-section for inserting one individual tooth (17) each.

## Revendications

1. Foret à tête cylindrique (1), par exemple foret 'Forstner', foret 'Kunst' ou similaire avec une arête de coupe (4) s'étendant essentiellement le long du diamètre entier de la tête (3) et présentant des faces en dépouille (11), avec une pointe de centrage (5) et des guide-copeaux (7) en prolongement de l'arête (4), s'ouvrant vers l'extérieur et traversant en biais la tête (3), à chaque bout de l'arête (4) se trouvant une arête d'ébauche (8) égale au pourtour de la tête (3) et destinée exclusivement au guidage du foret (1), arête (8) s'étendant jusqu'au bord du guide-copeaux (7) voisin et constituant le bord d'une enveloppe (6) essentiellement cylindrique de la tête (3), foret caractérisé par le fait que l'enveloppe (6) normalement lisse est munie de creux radiaux (13).

2. Foret à tête cylindrique suivant la revendication 1, caractérisé par le fait que les creux (13) sont des méplats dans l'enveloppe.

3. Foret à tête cylindrique suivant l'une ou plusieurs des revendications précédentes, caractérisé par le fait que les méplats forment des rainures (12) parallèles ou inclinées par rapport à l'axe.

4. Foret à tête cylindrique suivant l'une ou plusieurs des revendications précédentes, caractérisé par le fait que les rainures (12) ont une section rectangulaire ou courbée.

5. Foret à tête cylindrique suivant l'une ou plusieurs des revendications précédentes, caractérisé par le fait que les rainures (12) sont ouvertes de part et d'autre.

6. Foret à tête cylindrique suivant l'une ou plusieurs des revendications précédentes, caractérisé par le fait que l'ébaucheur (10) courbé formant l'arête (8), a une section en forme de coin formée par une face concave (9) au verso de l'enveloppe (6).

7. Foret à tête cylindrique suivant l'une ou plusieurs des revendications précédentes, caractérisé par le fait que les faces en dépouille (11) de l'arête de coupe (4) sont des plans qui coupent essentiellement sous angle droit la face concave (9) concernée.

8. Foret à tête cylindrique suivant l'une ou plusieurs des revendications précédentes, caractérisé par le fait que l'arête d'ébauche (8), entre deux rainures voisines (12), comprend un dégagement (16).

9. Foret à tête cylindrique suivant l'une ou plusieurs des revendications précédentes, caractérisé par le fait que les creux (13) sont formés par des parties radialement en saillie de dents isolées (17).

10. Foret à tête cylindrique suivant l'une ou plusieurs des revendications précédentes, caractérisé par le fait que les dents isolées (17) sont faites dans un matériau dur et fixées par brasage dans des poches (18) avec des cotes radiale (a) et axiale (b) en saillie.

11. Foret à tête cylindrique suivant l'une ou plusieurs des revendications précédentes, caractérisé par le fait que les poches (18) ont chacune une section libre en forme de queue d'aronde pour une dent (17).
